# EUROPÄISCHE PATENTSCHRIFT

(11) **EP 1 046 148 B1**
(45) Veröffentlichungstag und Bekanntmachung des Hinweises auf die Patenterteilung: **20.02.2008**
(21) Anmeldenummer: 99955825.7
(22) Anmeldetag: 01.10.1999
(51) Int. Cl.: G08B 17/10

(54) **BRANDMELDER**
SIGNALING FIRE DETECTOR
AVERTISSEUR D'INCENDIE

(30) Priorität: 02.10.1998 DE 19845553
(43) Veröffentlichungstag der Anmeldung: 25.10.2000
(73) Patentinhaber: ROBERT BOSCH GMBH, 70442 Stuttgart (DE)
(72) Erfinder: SCHNEIDER, Joachim, D-82008 Unterhaching (DE); PFEFFERSEDER, Anton, D-82054 Sauerlach-Arget (DE); HENSEL, Andreas, D-71665 Vaihingen (DE); OPPELT, Ulrich, D-85604 Zorneding (DE)
(86) Internationale Anmeldenummer: PCT/DE1999/003156
(87) Internationale Veröffentlichungsnummer: WO 2000/021046

(56) Entgegenhaltungen:
- EP-A- 0 451 719
- EP-A- 0 475 884
- GB-A- 2 114 286
- US-A- 4 088 986
- US-A- 4 638 443
- US-A- 5 764 150
- US-A- 5 774 038
- US-A- 5 801 633

## Beschreibung

### Stand der Technik

Die Erfindung betrifft einen Brandmelder mit einer Sensorik, die wenigstens einen herkömmlichen Brandmeldesensor aufweist und mit einem Steuer- und Auswertegerät, das mit der Sensorik verbunden ist und das zur Signalauswertung des von dem wenigstens einen Brandmeldesensor gelieferten Signals und ggf. zur Ausgabe wenigstens eines Steuersignals für den oder die Brandmeldesensor(en) eingerichtet ist.

Bei jedem Brand findet eine stoffliche und energetische Umsetzung der verbrennenden Substanzen statt. Hierbei entstehen neben der Asche, die am Brandherd verbleibt, Rußpartikel, Aerosole und Gase. Aufgrund der verschiedenen physikalischen Prozesse wie Thermodiffusion und Turbulenzen in der Luft entstehen Rauchpartikel, die von den heute verwendeten Brandmeldern, den optischen Rauchmeldern und lonisationsmeidern detektiert werden.

Das Ansprechverhalten der optischen Rauchmelder und lonisationsmelder ist von der Art des Brandes abhängig. Sie sind nicht bei allen Arten von Bränden gleichmäßig empfindlich. Als Einflußgrößen spielen dabei die Menge und die Beschaffenheit des erzeugten Rauches eine Rolle. So können Brände mit geringer Rauchentwicklung naturgemäß schlechter detektiert werden als Brände, die viel Rauch erzeugen. Der Streulicht-Rauchmelder ist zudem darauf angewiesen, daß das Licht von den Rauchpartikeln reflektiert wird. Daraus resultiert ein ungleichmäßiges Ansprechverhalten optischer Rauchmelder bei verschiedenen Arten von Bränden.

Die beim Brand freigesetzte Energie führt zu einer Temperaturerhöhung und zu einer Strahlungsemission durch die Flammen, die von Wärmemeldern (Temperaturmeldern) und Flammenmeldern erkannt wird.

Die Zuverlässigkeit heutiger Brandmelder ist hoch, in kritischen Fällen reagieren Einsensormelder jedoch auf Täuschungsgrößen. Durch die große Zahl eingesetzter Brandmelder ist die Zahl der darauf zurückzuführenden Falschmeldungen für die Fehleinsätze der Feuerwehr nicht vernachlässigbar. In bestimmten Anwendungsfällen verbietet sich der Einsatz herkömmlicher Rauchmelder, entweder weil die Umgebungsbedingungen nicht geeignet sind oder weil die Brandlast nicht in das Erfassungspektrum des Melders fällt.

Einen Teil dieser Problematik versucht die Industrie durch die Kombination der bekannten Techniken zu lösen. Um das Ansprechverhalten von Brandmeldern gleichmäßiger zu gestalten, werden optische Rauchmelder häufig mit einem lonisationsmelder oder mit einem Temperaturmelder kombiniert. Die Kombination kann so aussehen, daß bei der Projektierung einer Brandmeldeanlage verschiedene Brandmeldetypen in einem Raum vorgesehen sind. Sind jedoch bereits verschiedene Melderprinzipien in einem Brandmelder integriert, so kann ein breites Spektrum von möglichen Bränden durch einen einzigen Meldertyp erfaßt werden. Ein bekanntes Beispiel dafür ist die Kombination eines optischen Rauchmelders mit einem Temperatursensor.

Die bei Verbrennung des Brandmaterials entstehenden Gase werden allgemein als Brandgase bezeichnet. In der Anfangsphase von Bränden entstehen aufgrund unvollständiger Verbrennung CO, gesättigte und ungesättigte Kohlenwasserstoffe, Alkohole und Säuren. In der Regel verbrennen organische Stoffe, deshalb fallen vorwiegend CO, CO₂, H₂O als Oxide an. Ab rund 200°C entstehen beim Brand NOx aus dem in der Luft befindlichen Sauerstoff und Stickstoff.

Ein Nachweissystem für die beim Brand entstehenden Gase wurde bis heute in der konventionellen Brandmeldetechnik noch nicht eingesetzt. Hier sei verwiesen auf einen Fachartikel von Appleby, D. Ellwood, S.H.: "Volumetric fire detection using imaging of fire products and transport phenomena", AUBE 1995.

### Aufgaben und Vorteile der Erfindung

Angesichts des oben Gesagten ist es Aufgabe dieser Erfindung, den Einsatzbereich eines mit herkömmlichen Brandmeldesensoren ausgestatteten Brandmelders zu erweitern, das Ansprechverhalten desselben gleichmäßiger zu gestalten sowie den Störabstand des Brandmelders zu erhöhen.

Erfindungsgemäß ist ein die obigen Aufgabe lösender Brandmelder mit einer Sensorik, die wenigstens einen herkömmlichen Brandmeldesensor aufweist und mit einem Steuer- und Auswertegerät, das mit der Sensorik verbunden ist und das zur Signalauswertung des von dem wenigstens einen Brandmeldesensor gelieferten Signals und ggf. zur Ausgabe wenigstens eines Steuersignals für den oder die Brandmeldesensor(en) eingerichtet ist, dadurch gekennzeichnet, daß die Sensorik außerdem einen Chemosensor oder ein Chemosensorarray aufweist, der bzw. das zur Auswertung seines Erfassungssignals ebenfalls mit dem Steuer- und Auswertegerät verbunden ist und zur Erfassung von durch Brand verursachten Gas- und/oder Rauchemissionen aufgrund eines chemischen Sensor-Wirkungsprinzips eingerichtet ist.

Dieser erfindungsgemäße Brandmelder, der alternativ entweder nur mit einem einzigen herkömmlichen Sensor ausgestattet sein kann, der ein Streulichtsensor oder ein Ionisationssensor oder ein Temperatursensor ist, oder der auch zwei herkömmliche Sensoren, beispielsweise einen Streulichtsensor und einen Temperatursensor kombinieren kann, enthält bevorzugt einen auf Optodenbasis arbeitenden optoelektronischen Gassensor oder ein auf Optodenbasis arbeitendes optoelektronisches Gassensorarray als Chemosensor.

Da neben der Temperaturerhöhung bei einem Brand auch gasförmige Verbrennungsprodukte auftreten, können diese nach ihrer Erfassung durch den erfindungsgemäß zusätzlich vorgesehenen Chemosensor oder Chemosensorarray die Sicherheit bei der Branderkennung verbessern, d.h. den Störabstand erhöhen und eine schnellere und gleichmäßigere Branderfassungsempfindlichkeit erreichen. Untersuchungen der Erfinder haben gezeigt, daß durch Auswertung des vom Chemosensor bei einem Brand erzeugten zusätzlichen Signals bzw. der von einem Chemosensorarray gelieferten zusätzlichen Signale sowohl ein beschleunigtes Ansprechverhalten als auch einen erhöhter Störabstand erreichbar sind.

Ein auf Optodenbasis arbeitender optoelektronischer Gassensor mit chemischem Sensor-Wirkungsprinzip ist Gegenstand der DE 197 41 335.8 der Robert Bosch GmbH. Mit einem solchen Chemosensor ist es durch den Einsatz einer Sensormembran einer Optode zur Bestimmung eines physikalischen und/oder chemischen Parameters einer Probensubstanz, die ihre Lichtabsorptionseigenschaften aufgrund einer in ihr enthaltenen Indikatorsubstanz durch einen zumindest indirekten Kontakt mit einem zu messenden Gas und/oder Gasgemisch ändert, in einfachster Weise möglich, miniaturisierte Gassensoren, die sog. Optoden, mittels einer solchen Sensormembran herzustellen.

Hierbei besteht eine Chemossensormembran bevorzugt aus einem gassensitiven Polymer-Trägermaterial, dem mindestens eine Indikatorsubstanz aus der Gruppe von Verbindungen bestehend aus:

Azobenzole, Acetophenone, Corrine, Porphyrine, Phthalocyanine, Macrolide, Porphyrinogene, Nonactin, Valinomycin, Triphenylmethane, Diphenylmethane, Antracene, Antrachione, Oxazole und/oder deren Komplexe mit Übergangsmetallen der I.-II und der iV.-VIII Nebengruppe zugegeben wurde.

US 5 774 038 offenbart einen Sicherheitsmelder bestehend aus einer Kombination von Rauchmelder und gassensitiven Sensoren.

Eine weitere frühere Patentanmeldung der Robert Bosch GmbH befaßt sich mit der Realisierung eines auf Optodenbasis arbeitenden optoelektronischen chipförmigen Gassensorarrays, bei dem in oder auf einem Halbleitersubstrat mehrere voneinander getrennte lichtempfindlichen Elemente und ein mittig dazwischen liegender Lichtsender integriert sind. Die lichtempfindlichen Elemente sind jeweils von Abschnitten des Optodenmaterials und von einem Abschnitt eines Referenzmaterials bedeckt, wobei das Optodenmaterial aus einem gassensitiven Polymer-Trägermaterial besteht, dem ein Chromoionophor zugegeben ist, und das Referenzmaterial aus Polymer-Trägermaterial ohne Chromoionophor besteht.

Der erfindungsgemäß gestaltete Brandmelder, der als zusätzlichen Detektor im Brandmelder einen Chemosensor verwendet, erlaubt aufgrund der höheren Diffusionsgeschwindigkeit der bei einem Brand entstehenden Gase eine frühere Erkennung des Brandes und durch die Auswertung der Brandgase eine Erhöhung des Störabstandes, da zu den mit den herkömmlichen Sensoren erfaßten Größen mindestens eine zusätzliche durch den Chemosensor erfaßte und durch das Steuer- und Auswertegerät ausgewertete Größe hinzukommt.

Nachstehend wird anhand der einzigen Figur ein bevorzugtes Ausführungsbeispiel eines erfindungsgemäßen Brandmelders näher beschrieben.

### Ausführungsbeispiel

Die Figur zeigt in Form eines Blockschaltbilds einen Brandmelder 1, der durch ein Bussystem 2 mit einem übergeordneten System verbunden sein kann, um an dieses Brandmeldungen abzugeben und von diesem System Befehle zu empfangen. Eine Sensorik 10 des Brandmelders 1 weist einen Chemosensor oder ein Chemosensorarray 11, bevorzugt einen auf Optodenbasis arbeitenden optoelektronischen Gassensor oder ein auf Optodenbasis arbeitendes optoelektronisches Gassensorarray und zwei herkömmliche Sensoren, z.B. einen Thermistor 12 und einen Streulichtsensor 13, der als optischer Rauchsensor dient, auf.

Alternativ kann der Brandmelder 1 statt zwei herkömmlichen Brandmeldesensoren 12, 13 auch nur einen herkömmlichen Sensor aufweisen, der z.B. ein Streulichtsensor, ein lonisationssensor oder ein Temperatursensor ist.

Die Sensoren 11, 12, 13 der Sensorik 10 stehen einzeln in Signalverbindung mit einem Steuer- und Auswertegerät 9, das zur Signalauswertung des von dem jeweiligen Brandmeldesensor gelieferten Signals S1, S2, S3 sowie zur Ausgabe von Steuersignalen T1, T2 für den oder die Brandmeldesensor(en) eingerichtet ist. Das Steuer- und Auswertegerät 9 enthält einen Mikroprozessor und einen Analog/Digital-Wandler zur Umsetzung der von den Sensoren gelieferten Signale S1-S3 in Digitalsignale und ist zur Auswertung derselben eingerichtet. Das Steuer- und Auswertegerät 9 ist außerdem mit einer Busschnittstelle 8 verbunden, die zur Kommunikation über den Bus 2 busspezifische Hardware enthält und gibt ein ausgewertetes Brandmeldesignal A1 über die Busschnittstelle 8 an eine nicht dargestellte Brandmeldezentrale über den Bus 2 aus und empfängt von dieser über den Bus 2 und die Busschnittstelle 8 Befehls- und Stellsignale E1, z. B. zur Einstellung der Sensorcharakteristika sowie zur Anpassung von Auswerteparametem womit eine hohe Flexibilität des Brandmelders 1 erreicht ist.

Dadurch, daß der beschriebene erfindungsgemäße Brandmelder 1 außer dem oder den herkömmlichen Sensor(en), d.h. außer dem beispielhaft beschriebenen Thermistor 12 und dem Streulichtsensor 13, einen Chemosensor oder ein Chemosensorarray 11 enthält, und das Steuer- und Auswertegerät 9 auch dessen Signale mit auswertet, kann vorteilhafterweise ein Brand durch die frühe Erfassung der durch den Brandverlauf entstehenden Gase sicher und rechtzeitig und, aufgrund des zusätzlichen Chemosensors, mit einem höheren Störabstand als durch herkömmliche Brandmelder erfaßt werden.

## Patentansprüche

1. Brandmelder mit einer Sensorik (10), die wenigstens einen herkömmlichen Brandmeldesensor (12, 13) aufweist und mit einem Steuer- und Auswertegerät (9), das mit der Sensorik (10) verbunden ist und das zur Signalauswertung des von dem wenigstens einen Brandmeldesensor gelieferten Signals (S2, S3) und ggf. zur Ausgabe wenigstens eines Steuersignals (T1; T2) für den oder die Brandmeldesensor(en) (12, 13) eingerichtet ist,
wobei die Sensorik (10) außerdem einen Chemosensor (11) oder ein Chemosensorarray aufweist, der bzw. das zur Auswertung seines Erfassungssignals (S1) ebenfalls mit dem Steuer- und Auswertegerät (9) verbunden ist und zur Erfassung von durch Brand verursachten Gas- und/oder Rauchemissionen aufgrund eines chemischen Sensor-Wirkungsprinzips eingerichtet ist, **dadurch gekennzeichnet, dass** der Chemosensor (11) ein auf Optodenbasis arbeitender optoelektronischer Gassensor oder ein auf Optodenbasis arbeitendes optoelektronisches Gassensorarray ist und mindestens eine Indikatorsubstanz aus der Gruppe von Verbindungen, bestehend aus Azobenzole, Acetophenone, Corine, Porphyrine, Phthalocyanine, Macrolide, Porphyrinogene, Nonactin, Triphenylmethane, Diphenylmethane, Antracene, Antrachione, Oxazole und/oder deren Komplexe mit Übergangsmetallen der I. - II. und der IV. - VIII. Nebengruppe, aufweist.

2. Brandmelder nach Anspruch 1, **dadurch gekennzeichnet, dass** die Sensorik (10) einen einzigen herkömmlichen Sensor (12; 13) aufweist, der ein Streulichtsensor oder ein Ionisationssensor oder ein Temperatursensor ist.

3. Brandmelder nach Anspruch 1, **dadurch gekennzeichnet, dass** die Sensorik (10) zwei herkömmliche Sensoren aufweist.

4. Brandmelder nach einem der Ansprüche 1 bis 3, **dadurch gekennzeichnet, dass** die beiden herkömmlichen Sensoren (12 und 13) ein Streulichtsensor oder ein Ionisationssensor und ein Temperatursensor sind.

5. Brandmelder nach einem der vorhergehenden Ansprüche, **dadurch gekennzeichnet, dass** das Steuer- und Auswertegerät (9) einen Mikroprozessor und einen Analog/Digital-Wandler zur Umsetzung der von den Sensoren (11-13) gelieferten Erfassungssignale (S1-S3) in entsprechende Digitalsignale aufweist.

6. Brandmelder nach Anspruch 6, **dadurch gekennzeichnet, dass** das Steuer- und Auswertegerät (9) außerdem über eine Busschnittstelle (8) mit einem Bussystem (2) verbunden ist, durch das der Brandmelder (1) mit einem übergeordneten System kommuniziert.

## Claims

1. Fire detector with a sensor system (10), which has at least one conventional fire detecting sensor (12, 13) and with a control and evaluation unit (9), which is connected to the sensor system (10) and is set up for the signal evaluation of the signal (S2, S3) supplied by the at least one fire detecting sensor and optionally for the output of at least one control signal (T1; T2) for the fire detecting sensor or sensors (12, 13),
wherein the sensor system (10) also has a chemosensor (11) or a chemosensor array, which is likewise connected to the control and evaluation unit (9) for the evaluation of its sensing signal (S1) and is set up for the sensing of gas and/or smoke emissions caused by a fire on the basis of a chemical sensor operating principle, **characterized in that** the chemosensor (11) is an optoelectronic gas sensor operating on an optode basis or an optoelectronic gas sensor array operating on an optode basis and has at least one indicator substance from the group of compounds comprising azobenzenes, acetophenones, corrins, porphyriris, phthalocyanines, macrolides, porphyrinogens, nonactin, triphenylmethanes, diphenylmethanes, anthracenes, anthraquinones, oxazoles, and/or complexes of these compounds with transition metals of the I-II and the IV-VIII subgroups.

2. Fire detector according to Claim 1, **characterized in that** the sensor system (10) has a single conventional sensor (12; 13), which is a scattered light sensor or an ionization sensor or a temperature sensor.

3. Fire detector according to Claim 1, **characterized in that** the sensor system (10) has two conventional sensors.

4. Fire detector according to one of Claims 1 to 3, **characterized in that** the two conventional sensors (12 and 13) are a scattered light sensor or an ionization sensor and a temperature sensor.

5. Fire detector according to one of the preceding claims, **characterized in that** the control and evaluation unit (9) has a microprocessor and an analogue/digital converter for the conversion of the sensing signals (S1-S3) supplied by the sensors (11-13) into corresponding digital signals.

6. Fire detector according to Claim 6, **characterized in that** the control and evaluation unit (9) is also connected via a bus interface (8) to a bus system (2), by which the fire detector (1) communicates with a higher-level system.

## Revendications

1. Avertisseur d'incendie muni d'un ensemble de détecteurs (10) comprenant au moins un détecteur d'incendie (12, 13), usuel et un appareil de commande et d'exploitation (9) relié à l'ensemble de détecteurs (10) et destiné à exploiter les signaux (S2, S3) fournis par au moins un détecteur d'incendie et le cas échéant pour émettre au moins un signal de commande (T1, T2) destiné à un ou plusieurs détecteurs d'incendie (12, 13),
l'ensemble de détecteurs (10) comporte en outre un détecteur chimique (11) ou un réseau de détecteurs chimiques, reliés également à l'appareil de commande et d'exploitation (9) pour exploiter les signaux saisis (S1) et pour détecter les gaz et/ou les émissions de fumées occasionnés par l'incendie selon un principe de fonctionnement d'un détecteur chimique,
**caractérisé en ce que**
le détecteur chimique (11) est un détecteur de gaz optoélectronique fonctionnant selon un principe optique ou un réseau de détecteurs optoélectroniques de gaz fonctionnant selon un principe optique et ayant au moins une substance indicatrice choisie dans le groupe des combinaisons comprenant azobensol, acétophénone, corine, porphyrine, phthalocyanine, macrolide, porphyrinogène, nonactine, triphénylméthane, diphénylméthane, antracène, anthraquinone, oxazole, et/ou leur complexes avec des métaux de transition des groupes I-II et des groupes IV-VIII.

2. Avertisseur d'incendie selon la revendication 1,
**caractérisé en ce que**
l'ensemble de détecteurs (10) comporte un unique détecteur usuel (12, 13) qui est un détecteur de lumière dispersée ou un détecteur d'ionisation ou un détecteur de température.

3. Avertisseur d'incendie selon la revendication 1,
**caractérisé en ce que**
l'ensemble de détecteurs (10) comporte deux détecteurs usuels.

4. Avertisseur d'incendie selon l'une des revendications 1 à 3,
**caractérisé en ce que**
les deux détecteurs usuels (12, 13) sont un détecteur de lumière difractée ou un détecteur d'ionisation ou un détecteur de température.

5. Avertisseur d'incendie selon l'une des revendications précédentes,
**caractérisé en ce que**
l'appareil de commande et d'exploitation (9) comporte un microprocesseur et un convertisseur analogique/numérique pour convertir les signaux de saisie (S1-S3) fournis par les détecteurs (11-13) en signaux numériques correspondants.

6. Avertisseur d'incendie selon la revendication 5,
**caractérisé en ce que**
l'appareil de commande et d'exploitation (9) est en outre relié à un système de bus (2) par une interface de bus (8) par laquelle l'avertisseur d'incendie (1) communique avec un système subordonné.
